# FASCICULE DE BREVET EUROPEEN

(11) **EP 0 388 302 B1**
(45) Date de publication et mention de la délivrance du brevet: **29.12.1993**
(21) Numéro de dépôt: 90400694.7
(22) Date de dépôt: 15.03.1990
(51) Int. Cl.: A47B 1/04

(54) **Table ronde avec anneau de rallonges amovibles**
Rundtisch mit einem Ring abnehmbarer Zusatzplatten
Round-table with a ring of removable extension leaves

(30) Priorité: 17.03.1989 FR 8903556
(43) Date de publication de la demande: 19.09.1990
(73) Titulaire: Delaye, Régis, F-92200 Neuilly (FR)
(72) Inventeur: DELAYE, Régis, F-92200 Neuilly (FR); LAPIERRE, Gaston, F-13830 Roquefort La Bedoule (FR)
(74) Mandataire: Tanguy, Gilbert André

(56) Documents cités:
- DE-C- 102 828
- FR-A- 1 345 678
- FR-A- 2 149 028
- US-A- 3 497 076

## Description

La présente invention se rapporte à une table ronde avec une pluralité de rallonges amobiles, disposées en anneaux.

Ce type de table, dont l'esthétique est séduisante, est connu mais pas fréquent. En effet, les rallonges, sensiblement en forme de secteurs annulaires, sont difficiles à stocker.

Le brevet allemand 102 828 décrit une table présentant un certain nombre de rallonges latérales déposées en évantail. Ces rallonges peuvent être escamotées par pivotement de deux rallonges adjacentes l'une par rapport à l'autre, suivi d'un escamotage sous la table.

Le brevet US 3.497.076 se rapporte à un dispositif support escamotable destiné à être assemblé à une étagère.

Le brevet français 1 345 678 fait état d'une table rectangulaire dont la surface utile peut être augmentée par l'adjonction de rallonges rapportées par pivotement-blocage.

Le certificat d'utilité français 2 149 028 se rapporte à une table circulaire dont la surface utile est augmentée selon un principe identique à celui exposé dans le brevet français 1 345 678, sauf que les rallonges sont en forme de secteurs circulaires.

Un objet de la présente invention est d'obvier à cet inconvénient grâce à un agencement de table permettant de stocker lesdites rallonges verticalement, radialement et à égale distance l'une de l'autre sous le plateau de la table, quand elles ne sont pas en service.

Un autre objet de l'invention est de fournir un agencement de table permettant, en partant d'une rallonge horizontale en place sur le plateau de la table, de déverrouiller ladite rallonge, ensuite de la faire tourner de 90° vers le bas autour d'un axe imaginaire proche de l'arête inférieure d'un de ses bords rectilignes, et enfin de la translater ainsi vers le centre de la table jusqu'à ce que le bord de sa plus grande courbe arrive, au moins, au niveau du bord circulaire de la table. Dans cette position, la rallonge qui est verticale et en position radiale a un de ses côtés rectilignes qui jouxte de toute sa surface la face inférieure du plateau.

La présente invention a donc pour objet une table ronde comportant une pluralité de rallonges amovibles disposées, à l'état déplié, en anneaux autour d'un plateau polygonal ou circulaire supporté par un piètement constitué d'un pied central avec embase, chaque rallonge amovible ayant sensiblement la forme d'un secteur annulaire ou polygonal, table dans laquelle, afin de pouvoir monter pour usage et démonter puis stocker après usage lesdites rallonges sous le plateau, verticalement, radialement, à égale distance l'une de l'autre, leur plus grand côté courbe étant vers l'extérieur, et un de leurs deux côtés rectilignes jouxtant la face inférieure du plateau, on a prévu sur chaque rallonge des moyens permettant, d'une part, la translation radiale de chaque rallonge de l'extérieur vers le centre de la table, et vice versa, et d'autre part, le pivotement de chaque rallonge soit dans une position dépliée où elle est maintenue à niveau avec le plan du plateau de table par des moyens de maintien, soit dans une position verticale, permettant après escamotage des moyens de maintien le blocage de la rallonge dans des structures prévues à cet effet sur le système support de la table.

La table ronde de la présente invention est en outre remarquable par les points suivants :
- Les moyens de blocage des rallonges sont constitués par des saignées ménagées dans le piètement de la table, c'est-à-dire le pied central et son embase, de sorte que lors de sa translation vers le centre de la table pour stockage, chaque rallonge est engagée par sa zone terminale, côté sol, dans la saignée correspondante qui sert à la fois de guide pendant la translation et de butée de maintien à la fin.
- Le côté rectiligne de chaque rallonge jouxtant après translation la face inférieure du plateau est articulé sur le plateau par lesdits moyens de pivotement/translation qui permettent, d'une part, la rotation de 90° vers le bas de chaque rallonge à partir de sa position horizontale, et d'autre part, la translation de ladit rallonge vers le centre.
- Lesdits moyens de pivotement/translation comprennent sur la face inférieure de chaque rallonge un axe longeant l'arête inférieure du côté rectiligne et pénétrant dans un tube fixé sous le plateau.
- Le tube comporte une rainure latérale longitudinale, ouverte ou fermée, permettant, lors de la translation, le passage de la ligne de jonction axe/rallonge.
- Un ergot-arrêtoir, formant butée, est prévu dans les zones terminales de l'axe vers le centre de la table pour maintenir chaque rallonge au voisinage immédiat du plateau quand elle est horizontale, tout en ne s'opposant pas à une translation vers l'extérieur de ladit rallonge quand elle est verticale, l'ergot-arrêtoir pouvant être positionné pour venir en face de la rainure lors d'un pivotement approprié de la rallonge afin de permettre, lorsque ladit rainure est ouverte, le mouvement de translation radiale destiné à démonter la rallonge. L'ergot-arrêtoir peut aussi être sous la forme d'une goupille amovible de façon à permettre le démontage de la rallonge dans le cas d'une rainure fermée.

Selon une variante de réalisation, la structure de blocage des rallonges en position de stockage est constituée par une structure sous-jacente au plateau de table, formée de glissières radiales espacées les unes par rapport aux autres de 60°, et coopérant respectivement avec des barres coulissantes solidarisées à la rallonge, la structure sous-jacente étant solidarisée au pied de table et/ou au plateau de table.

Ainsi, les moyens de pivotement/translation sont essentiellement destinés à amener facilement chaque rallonge de sa position horizontale, dans l'alignement du plateau, à une position verticale, par rotation et ensuite près du pied, par translation.

D'autres avantages et caractéristiques de la présente invention apparaîtront à la lecture de la description faite ci-après, à titre indicatif mais nullement limitatif, en référence aux dessins annexés dans lesquels :
- la Figure 1 est une vue en élévation d'une table avec rallonges en service dans l'alignement du plateau ;
- la Figure 2 est une vue en élévation de la même table, mais avec rallonges ramenés sous le plateau ;
- la Figure 3 est une vue, par le dessus, du plateau avec son anneau de rallonges ;
- la Figure 4 est une vue en coupe transversale de la charnière-glissière et de sa fixation sur le plateau et rallonge ;
- la Figure 5 est une vue en perspective du mécanisme charnière-glissière quand la rallonge est dans l'alignement du plateau ;
- la Figure 6 est une vue en perspective des éléments de la Figure 5 quand la rallonge a tourné vers le bas de 90° ;
- la Figure 7 est une variante de réalisation de la table à rallonges avec rallonges ramenées sous le plateau et bloquées en position haute par une structure sous-jacente au plateau de table ; et
- la Figure 8 est une vue de dessus de la structure de blocage de la Figure 7.

Si l'on se reporte à la Figure 1, on voit bien l'architecture générale de la table selon l'invention, avec le plateau circulaire 1, les rallonges 2 en service, le pied central 3, avec son embase 4, sur lequel apparaissent en pointillés les saignées-guides 5.

Ces mêmes éléments se retrouvent sur la Figure 2, mais les rallonges 2 sont en position de stockage, avec, chacune, un bord rectiligne jouxtant la face inférieure du plateau et l'autre fiché dans la saignée-guide 5.

Sur la Figure 3, l'ensemble de rallonges 2 est positionné pour former un anneau complet autour du plateau 1.

Sur la Figure 4 est plus spécialement illustrée la structure et le montage de la charnière-glissière. l'axe de pivotement 8 est fixé à la rallonge 2 par la vis 9. Cet axe 8 peut pivoter dans le tube 6, lequel est fixé au plateau par la vis 7. Ledit axe 8 peut également coulisser dans le tube grâce à la rainure longitudinale 10, dans laquelle coulisse, lorsque cette rainure est ouverte, l'ergot 11 solidarisé à l'extrémité libre de l'axe 8.

La Figure 5 montre une rallonge 2 en service. l'axe 8 fixé sous la rallonge, pénétre dans le tube 6 fixé sous le plateau 1 et en ressort vers le centre de la table. L'ergot-arrêtoir 11, formant butée, maintient chaque rallonge au voisinage immédiat du plateau 1.

Sur la Figure 6, la rallonge 2 de la Figure 5 a pivoté de 90° de façon à pouvoir être translatée sous le plateau 1. Dans cette position, elle peut également être translatée vers l'extérieur si, par exemple, la rainure 10 du tube 6 est ménagée d'un bout à l'autre du tube, de sorte que l'ergot 11 étant positionné par pivotement de façon à venir en face de la rainure 10 ouverte, peut alors coulisser à l'intérieur de cette dernière, et permettre le démontage de la rallonge.

De ce qui précède, il est clair que l'axe 8 et le tube cylindrique 5 dans lequel peut pivoter cet axe, constitue un ensemble de charnière classique.

En outre, lorsque la rallonge est montée dans l'alignement du plateau 1, l'axe 8, qui part au niveau du bord courbe extérieur de la rallonge, suit le bord rectiligne de la rallonge, pénétre dans le tube et grâce à la présence, à sa sortie, côté pied de la table, d'un ergot-arrêtoir, ne peut coulisser plus avant vers l'extérieur de la table. Avec le mécanisme tel que décrit ci-dessus, il est donc facile de faire tourner de 90° vers le bas, autour de l'axe 8, la rallonge 2. Pour qu'elle puisse ensuite être translatée vers le centre, on a prévu, comme spécifié ci-dessus, une rainure longitudinale latérale 10 sur le tube permettant le passage de la ligne de jonction-axe-rallonge, quand la rallonge est à la verticale. Ainsi, le dispositif selon l'invention pour la rotation et la translation de la rallonge constitue, en quelque sorte, une charnière-glissière.

Dans la variante de réalisation de la Fig.7, le blocage des rallonges 2 lorsqu'elles sont ramenées par pivotement-translation sous le plateau de table, se fait par coulissement d'une barre 12 solidarisée à chaque rallonge 2 dans une glissière 13 solidarisée d'une part à un support 3a fixé au pied 3 et d'autre part à la face inférieure du plateau 1.

Comme représenté sur la Figure 8, les glissières 13 sont radialement espacées de 60°.

Les divers éléments constitutifs de la présente invention peuvent être fabriqués en tous matériaux présentant les caractéristiques appropriées à l'usage, de résistance mécanique et aux agents chimiques.

Il est clair que l'invention n'est nullement limitée à la forme de réalisation exposée ci-dessus en référence aux dessins annexés mais qu'elle englobe toutes les modifications et variantes à la portée de l'homme de l'art, issues du même principe de base tel que revendiqué. C'est ainsi que les références numériques dans les revendications ne sont données qu'à titre purement illustratif et ne limitent en aucune façon la présente invention.

Par ailleurs, en position verticale, les rallonges peuvent être bloquées par n'importe quel système de verrouillage en position basse ou haute soit sur le piètement soit sur la plaque de table. En outre, on peut prévoir sur le plateau une structure étagée rapportée, pouvant coopérer par exemple avec un mécanisme télescopique logé dans le pied central.

## Revendications

1. Table ronde comportant une pluralité de rallonges amovibles disposées, à l'état déplié, en anneaux autour d'un plateau polygonal ou circulaire supporté par un piètement constitué d'un pied central avec embase, chaque rallonge amovible ayant sensiblement la forme d'un secteur annulaire ou polygonal, caractérisée par le fait qu'afin de pouvoir monter pour usage et démonter puis stocker après usage lesdites rallonges (2) sous le plateau (1), verticalement, radialement, à égale distance l'une de l'autre, leur plus grand côté courbe étant vers l'extérieure, et un de leurs deux côtés rectilignes jouxtant la face inférieure du plateau (1), on a prévu sur chaque rallonge (2) des moyens (5, 8, 11) permettant, d'une part, la translation radiale de chaque rallonge (2) de l'extérieur vers le centre de la table, et vice versa, et d'autre part, le pivotement de chaque rallonge soit dans une position dépliée où elle est maintenue à niveau avec le plan du plateau de table par des moyens de maintien, soit dans une position verticale, permettant après escamotage des moyens de maintien le blocage de chaque rallonge (2) dans des structures (5, 11) prévues à cet effet sur le système support (3, 4) du plateau (1) de la table.

2. Table ronde avec anneaux de rallonges amovibles selon la revendication 1, caractérisée par le fait que les structure/blocage des rallonges (2) en position de stockage sont constituées par des saignées (5) ménagées dans le piètement (3, 4) de la table, de sorte que lors de sa translation vers le centre de la table pour stockage, chaque rallonge (2) est engagée par sa zone terminale, côté sol, dans la saignée correspondante (5) qui sert à la fois de guide pendant la translation et de butée de maintien à la fin.

3. Table ronde avec anneau de rallonges amovibles selon l'une des revendications 1 et 2, caractérisée par le fait que le côté rectiligne de chaque rallonge (2) jouxtant après translation la face inférieure du plateau (1) est articulé sur le plateau (1) par lesdits moyens de pivotement/translation (6, 8, 11) qui permettent, d'une part, la rotation de 90° vers le bas de chaque rallonge (2) à partir de sa position horizontale, et d'autre part, la translation de ladite rallonge (2) vers le centre.

4. Table ronde avec anneau de rallonges amovibles selon l'une des revendications 1 à 3, caractérisée par le fait que lesdits moyens de pivotement/translation comprennent sur la face inférieure de chaque rallonge (2) un axe (8) longeant l'arête inférieure du côté rectiligne et pénétrant dans un tube (6) fixé sous le plateau (1).

5. Table ronde avec anneau de rallonges amovibles selon la revendication 4, caractérisée par le fait que le tube (6) comporte une rainure latérale longitudinale (10), ouverte ou fermée, permettant, lors de la translation, le passage de la ligne de jonction axe (8)/rallonge (2).

6. Table ronde avec anneau de rallonges amovibles selon les revendications 1 à 5, caractérisée par la fait qu'un ergot-arrêtoir (11) est prévu dans la zone terminale (8) vers le centre de la table pour maintenir chaque rallonge (2) au voisinage immédiat du plateau (1) quand elle est horizontale, tout en ne s'opposant pas à une translation vers l'extérieur de ladite rallonge (2) quand elle est verticale, l'ergot-arrêtoir (11) pouvant être positionné pour venir en face de la rainure lors d'un pivotement approprié de la rallonge afin de permettre, lorsque ladite rainure est ouverte, le mouvement de translation radiale destiné à démonter la rallonge.

7. Table ronde avec anneau de rallonges amovibles selon la revendication 6, caractérisée par le fait que l'ergot-arrêtoir (11) a la forme d'une goupille amovible de façon à permettre le démontage de la rallonge.

8. Table ronde avec anneau de rallonges amovibles selon la revendication 1, caractérisée en ce que la structure de blocage des rallonges (2) en position de stockage est constituée par une structure sous-jacente au plateau de table, formée de glissières radiales (13) espacées les unes par rapport aux autres de 60°, et coopérant respectivement avec des barres coulissantes (12) solidarisées à la rallonge.

9. Table ronde avec anneau de rallonges amovibles selon la revendication 8, caractérisée en ce que la structure sous-jacente (13) est solidarisée au pied de table et/ou au plateau de table.

## Patentansprüche

1. Rundtisch mit einer Vielzahl von abnehmbaren Ansatzstücken, die im aufgeklappten Zustand ringförmig um eine Polygonal- oder Kreisplatte angeordnet sind, die durch ein Tischgestell getragen wird und aus einem Zentralständer mit einer Fußplatte besteht, wobei jedes abnehmbare Ansatzstück merklich wie ein Kreis- oder Polygonalsektor geformt ist und durch den Umstand gekennzeichnet wird, daß damit zum Montieren zwecks Benutzung und zum Abbauen nach Benutzung die besagten Ansatzstücke (2) unter der Platte (1) senkrecht, radial, im gleichen Abstand voneinander aufbewahrt werden können, wobei ihre längste gebogene Seite nach außen gerichtet ist, und eine ihrer geradlinigen Seiten neben der Unterseite der Platte (1) liegt, hat man auf jedem Ansatzstück (2) Mittel (5, 8, 11) vorgesehen, die einerseits die radiale Verschiebung jedes Ansatzstücks (2) von außen zur Tischmitte und umgekehrt gestatten, und andererseits das Schwenken jedes Ansatzstücks entweder in einen aufgeklappten Zustand, wo es durch Feststellmittel auf gleicher Ebene mit der Tischplatte gehalten wird, oder in eine senkrechte Stellung, die nach Einklappen der Feststellmittel das Blockieren jeden Ansatzstücks (2) in den hierzu am Trägersystem (3, 4) der Tischplatte (1) vorgesehenen Strukturen (5, 11) ermöglichen.

2. Rundtisch mit einem Ring aus abnehmbaren Ansatzstücken nach Patentanspruch 1 durch den Umstand gekennzeichnet, daß die Blockier/Strukturen der Ansatzstücke (2) in Aufbewahrungsstellung derart aus im Tischgestell (3, 4) ausgesparten Einschnitten (5) bestehen, daß bei seiner Verschiebung zur Tischmitte zur Aufbewahrung jedes Ansatzstück (2) durch seinen Endbereich bodenseitig in den entsprechenden Einschnitt (5) eingreift, der gleichzeitig als Führung beim Verschieben und als Haltewiderlager am Ende dient.

3. Rundtisch mit einem Ring aus abnehmbaren Ansatzstücken nach einem der Patentansprüche 1 und 2, durch den Umstand gekennzeichnet, daß die geradlinige Seite jedes Ansatzstücks (2), die nach dem Verschieben an der Plattenunterseite (1) anliegt, an der Platte (1) durch die besagten Mittel zum Schwenken/Verschieben (6, 8, 11) ausschwenkbar ist, die einerseits die Drehung jedes Ansatzstücks (2) um 90° nach unten aus seiner waagrechten Stellung, und andererseits das Verschieben des besagten Ansatzstücks (2) in die Mitte gestatten.

4. Rundtisch mit einem Ring aus abnehmbaren Ansatzstücken nach irgendeinem der Patentansprüche 1 bis 3, durch den Umstand gekennzeichnet, daß die besagten Mittel zum Schwenken / Verschieben an der Unterseite jedes Ansatzstücks (2) eine Achse (8) einschließen, die an der Unterkante der geradlinigen Seite entlangführt und in eine Röhre (6) eindringt, die unter der Platte (1) befestigt ist.

5. Rundtisch mit einem Ring aus abnehmbaren Ansatzstücken nach Patentanspruch 4 durch den Umstand gekennzeichnet, daß die Röhre (6) eine seitliche, offene oder geschlossene Längsnute (10) hat, die beim Verschieben den Durchgang der Verbindungslinie Achse (8)/Ansatzstück (2) ermöglicht.

6. Rundtisch mit einem Ring aus abnehmbaren Ansatzstücken nach irgendeinem der Patentansprüche 1 bis 5 durch den Umstand gekennzeichnet, daß ein Halteführungszapfen (11) im Endbereich (8) zur Tischmitte vorgesehen ist, um jedes Ansatzstück (2) - wenn es waagrecht liegt - in direkter Nähe zur Platte (1) zu halten, wobei gleichzeitig einem Verschieben des besagten Änsatzstücks (2) nach außen kein Widerstand geboten wird, wenn dieses senkrecht steht, wobei der Halteführungszapfen (11) positioniert werden kann, um bei einem zweckdienlichen Umschwenken des Ansatzstücks der Nute gegenüberzuliegen, um - wenn besagte Nute offen ist - die radiale Verschiebebewegung zum Abbauen des Ansatzstücks zu gestatten.

7. Rundtisch mit einem Ring aus abnehmbaren Ansatzstücken nach Patentanspruch 6 durch den Umstand gekennzeichnet, daß der Halteführungszapfen (11) die Form eines abnehmbaren Stifts hat, um das Ausbauen des Ansatzstücks zu gestatten.

8. Rundtisch mit einem Ring aus abnehmbaren Ansatzstücken nach Patentanspruch 1 dadurch gekennzeichnet, daß die Blockierstruktur der Ansatzstücke (2) in Aufbewahrungsposition aus einer unter der Tischplatte liegenden Struktur besteht, die aus radialen Gleitschienen (13) gebildet werden, welche einem Abstand von 60° untereinander haben, und die jeweils mit Gleitstäben (12) zusammenwirken, die mit dem Ansatzstück verbunden sind.

9. Rundtisch mit einem Ring aus abnehmbaren Ansatzstücken nach Patentanspruch 8 dadurch gekennzeichnet, daß die unter der Tischplatte liegende Struktur (13) mit dem Tischständer und/oder der Tischplatte verbunden ist.

## Claims

1. Round table comprising a plurality of retractable extension leaves which are, when unstored, circumberentially disposed in coplanar relationship with a polygonal or circular table plate mounted on supportin means, each retractable extension leaf being an either annular or polygonal-shaped section, characterized by the fact that on purpose to enable said extension leaves (2) to be mounted in service and then dismounted as to be retracted for storage under the table plate (1) where they are vertically and radially spaced apart at equal distance from each other, the major curved side being externally located whereas one of the rectilinear sides is adjacent to the lower surface of the table plate (1), provision has been made on each extension leaf (2) for means (5,8,11) enabling on one hand, each extension leaf (2) to be radially translated with respect to the table central portion and, on the other hand, to be pivoted either to a spread out position where said leaf is hold in coplanar relationship to the table plate by holding means or to a vertical position wherein after having retracted the holding means said extension leaf (2) is locked into structures (5,11) provided to this end on the supporting means (3,4) of the table plate (1).

2. Round table with a ring of removable extension leaves according to claim 1, characterized in that the locking means (2) consist of recesses (5) formed in the basement (3, 4) of the table, so that during the motion of the extension leaf toward the central portion of the table, the lower end portion of each extension leaf (2) is engaged into the corresponding recess (5) which acts as a guiding means during the inward motion is completed.

3. Round table with a ring of removable extension leaves according to any of claims 1 and 2, characterized by the fact the rectilinear side of each extension leaf (2) which is, after having been radially moved, adjacent to the lower surface of the table plate (1) is articulated to said plate (1) by said translating/ pivoting means (6, 8, 11) which enable on the one hand, each extension leaf (2) to be downwardly rotated by 90° from the vertical position thereof and, on the other hand, to be moved towards the plate central portion.

4. Round table with a ring of removable extension leaves according any of claims 1 to 3, characterized in that said translation-pivoting means comprises on the lower surface of each extension leaf (2) an axle (8) mounted along the lower edge of the corresponding rectilinear side and extending into a hollow member (6) affixed under the table plate (1).

5. Round table with a ring of removable extension leaves according to claim 4, characterized in that the hollow member (6) is provided with a longitudinal lateral groove (10) which may be open or closed and enables, as the extension leaf is translated, the axis (8) extension leaf (2) junction linear portion to pass through.

6. Round table with a ring of removable extension leaves according to any of claims 1 to 5, characterized in that a stopping stud (11) are provided at the end portion (8) of the axle toward the table portionarea on purpose to hold each extension leaf (2) in close relationship to the table plate when said leaf is horizontally oriented, while enabling the outward motion of said extension (2) when it is vertically oriented on purpose to face the longitudinal groove of the hollow member as the extension leaf is properly pivoted, thus enabling, when said groove is open, the extension leaf to be radially moved and subsequently dismounted.

7. Round table with a ring of removable extension leaves according to claim 6, characterized in that the stopping stud (11) is shaped as a releasible pin so as to enable the extension member to be dismounted.

8. Round table with a ring of removable extension leaves according to in claim 1, characterized in that the means for locking the extension leaves (2) when the latter have to be stored beneath the table plate comprises an assembly of guiding radial members (13) spaced from each other by 60°, and cooperating with sliding elongated members (12) affixed to the relative extension leaf.

9. Round table with a ring of removable extension leaves according to claim 8, characterized in that the under-structure (13) is rigidly affixed to the table basement and/or to the plate table.
